# EUROPÄISCHE PATENTSCHRIFT

(11) **EP 0 512 227 B1**
(45) Veröffentlichungstag und Bekanntmachung des Hinweises auf die Patenterteilung: **01.06.1994**
(21) Anmeldenummer: 92104837.7
(22) Anmeldetag: 20.03.1992
(51) Int. Cl.: E06B 7/086

(54) **Jalousie zur Abdeckung von Lüftungsöffnungen in Gebäuden**
Jalousie for covering ventilating gaps in buildings
Jalousie pour couvrir des ouvertures d'aération dans des bâtiments

(30) Priorität: 10.05.1991 DE 4115220
(43) Veröffentlichungstag der Anmeldung: 11.11.1992
(73) Patentinhaber: Firma J. Eberspächer, D-73730 Esslingen (DE)
(72) Erfinder: Käppeler, Karlheinz, W-7420 Münsingen (DE); Arnau, Karlheinz, W-7032 Sindelfingen 6 (DE)

(56) Entgegenhaltungen:
- EP-A- 0 119 369
- EP-A- 0 371 191
- AU-B- 1 084 783
- CH-A- 393 707
- CH-A- 633 343
- DE-A- 3 606 563
- GB-A- 930 716
- US-A- 3 302 692

## Beschreibung

Die Erfindung bezieht sich auf eine Jalousie zur Abdeckung von Lüftungsöffnungen in Gebäuden gemäß dem Oberbegriff des Patentanspruches 1.

Derartige als Belüftungseinrichtungen verwendete Anordnungen sind z. B. aus der DE 36 06 563 A1 bekannt. Diese Druckschrift beschreibt eine Belüftungsvorrichtung für Gebäudedächer mit einem Rahmen und in diesem Rahmen schwenkbar beweglich angeordneten Lamellen, die in ihrer Schließstellung einander in Richtung quer zu ihren Klappachsen überlappen und die Wände des sie tragenden Rahmens an deren oberen Rand übergreifen. Dabei ist jede Lamelle an ihren Stirnenden mit einer sich abwärts erstreckenden Stirnwand versehen und weist am rückwärtigen Rand eine Ablaufrinne für Wasser auf. Die Oberseite der Lamelle weist dabei eine aufrechtstehende Abweiserlippe auf, die sich parallel zur Ablaufrinne erstreckt und über die Stirnwände der Lamelle hinausragt. Damit soll beim Hochschwenken der Lamelle ein Übertritt von Wasser von der Außenseite in die Belüftungsöffnung verhindert werden, indem die Abweiserlippen beim Öffnen der Lamellen das Wasser sammeln und zur Außenseite der Anordnung ableiten.

Nach der EP 0 371 191 A1 ist eine gattungsgemäße Jalousie bekannt, bei welcher die Lamellen jeweils stirnseitig von einem Lamellenlager umgriffen wird, wobei an einem Lamellenlager ein Flansch angeformt ist zum Anschluß an eine die Verstellung der Lamelle bewirkende Schubstange. An diese Lamellenlager sind die Drehzapfen angeformt, mit denen die Lamellen in dem Rahmen drehbeweglich gelagert sind, ferner Anschlagzapfen zur Begrenzung der Ausstellung der Lamellen in der horizontalen Lage. Diese Anordnung hat jedoch den Nachteil, daß die Zapfen nur in dem Lamellenlager gehalten sind und zumal nach häufigem Anschlag der Anschlagzapfen Verspannungen auftreten können.

Allen bekannten Anordnungen ist gemeinsam, daß die Lamellen zum Öffnen, d.h. für den Belüftungsfall in ihrer Quererstreckung nach oben durch Hochschwenken bewegt werden. Das bedeutet aber, daß bei aufliegender Last, z. B. Schneelast, die Lamelle immer gegen diese Belastung verschwenkt werden muß, und daß für die maximal mögliche Belastung die gesamte Verstellmechanik ausgelegt werden muß. Außerdem weisen die bekannten Anordnungen bedingt durch diese Öffnungsart eine relativ aufwendige seitliche Dichtung gegen eindringendes Wasser auf. Daher ist man bei den bekannten Anordnungen auch bestrebt, die Lamellen möglichst nahe an den Rahmen heranzuführen, was aber wiederum zu Schwierigkeiten führt durch die unterschiedliche Wärmedehnung zwischen den Lagerelementen, die vorzugsweise aus Metall gefertigt sind und den Kunststofflamellen.

Der Erfindung liegt die Aufgabe zugrunde, eine gattungsgemäße Jalousie aufzuzeigen, bei der die Lamellen beim Verschwenken durch eine Anlaufdichtung unter Verzicht auf eine gesonderte seitliche Dichtung gegen Eindringen von Wasser gesichert werden und bei welcher die Lamelle gegenüber deren Lagerung derart angeordnet ist, daß thermisch bedingte Längenänderungen aufgenommen werden können.

Diese Aufgabe wird durch eine Jalousie gemäß den im Patentanspruch 1 angegebenen Merkmalen gelöst.

Gemäß dieser Anordnung sind die Lamellen im Lamellenlager gehalten, wobei über der Unterseite des angeformten Flansches des Lamellenlagers die Verstellung der Lamelle erfolgt und die Lamellenlager über in die Lamelle eingesetzte, die Lamelle in ihrer Längserstreckung durchdringende Lamellenaussteifungsprofile mit der Lamelle verbunden sind. Diese Anordnung liegt einschließlich der der Verstellung dienenden Schubstange im Innern des Rahmens und die Lamellen werden so durch ein in die von dem Rahmen begrenzte Öffnung hinein erfolgendes Verschwenken geöffnet. Damit muß bei keiner Schwenkbewegung gegen eine auf der Lamelle liegende Last Hubarbeit geleistet werden, was eine leichtere Bauweise zuläßt bei erhöhter Betriebssicherheit.

Die bei dieser Ausführung bevorzugt verwendeten Lamellen bestehen aus einer oberen Fläche und einer parallelen unteren Fläche, die durch Stege miteinander verbunden sind, wobei die obere Fläche in ihrem Endbereich in Richtung auf die untere Fläche abgewinkelt ist und sodann annähernd halbkreisförmig wieder nach oben verläuft in einen leicht nach innen gerichteten Abschnitt, der einen nach innen gerichteten Endabschnitt aufweist, daß ferner die untere Fläche an der entgegengesetzten Seite in ihrem Endbereich in Richtung auf die obere Fläche abgewinkelt ist, sodann nach einem zur oberen Fläche parallelen Abschnitt einen im wesentlich runden Abschnitt mit einem äußeren Ansatz zur Aufnahme eines Dichtelementes abschließt.

Von den bekannten Lamellen unterscheiden sich diese Lamellen dadurch, daß der Bereich, in dem die Schwenkachse angeordnet ist, die untere Fläche nach oben gezogen ist und ein Auge zur Aufnahme des in einem Lamellenaussteifungsprofil gelagerten Achsbolzens bildet, mit dem zusammen mit der oberen Fläche gebildeten äußeren Ansatz zur Aufnahme eines Dichtelementes, das im geschlossenen Zustand der Lamellen auf der vorhergehenden Lamelle aufliegt. Ein weiteres wesentliches Merkmal bildet der am anderen Ende der Quererstreckung der Lamelle angeformte gerade Abschnitt mit seinem zur Lamelle hin gerichteten kurzen Endabschnitt. Dieser gerade Abschnitt ist leicht nach innen, in Richtung auf die Lamelle geneigt und bildet so im geöffneten Zustand, wenn die an der nächstfolgenden Lamelle - wie oben beschrieben - befestigte Dichtung beim Verschwenken frei wird bis zum Endzustand des Öffnens eine Wasserablaufschiene, durch welche das Wasser seitlich in bekannter Weise abgeführt wird. Diese Lamellen werden gemäß einer besonders zweckmäßigen Ausführung in Lamellenlagern gehalten, die die jeweilige Stirnseite der Lamelle mit Stegen umgreifen und im wesentlichen dem Lamellenprofil angepaßt sind, jedoch den abgewinkelten Abschnitt in dem einen Endbereich der Lamelle nur in etwa dem unteren Drittel umgreifen und an der Seite der unteren Fläche der Lamelle einen Flansch mit einer Ausnehmung zur Aufnahme eines Achsbolzens aufweist, wobei dieser Flansch außermittig schwenkachsenseitig angeordnet ist und in den Endbereichen des Lamellenlagers Bohrungen zur lösbaren Verbindung mit der Lamelle vorgesehen sind.

Diese Lamellenlager sind einfach herstellbare und lagerhaltige Teile, die als Massenartikel gefertigt werden können. Durch den angeformten Flansch in der Nähe der Schwenkachse ist ein Öffnen der Lamellen bei kurzem Öffnungsweg der an den Flansch angelenkten Schubstange möglich. Diese Lamellenlager werden jeweils in einer rechten und einer linken Ausführung benötigt. Diese unterscheiden sich lediglich durch die Seite, an der die die Lamelle umgreifenden Stege angeordnet sind. Es ist aber auch möglich, ein einheitliches Lamellenlager für beide Querseiten der Lamelle zu verwenden. In diesem Fall sind beiderseits Stege angeordnet. Das hat dann allerdings den Nachteil, daß der Abstand (Spalt) zwischen Lamellenlager und Schubstange etwas größer wird, was bei vielen Ausführungen aber von keiner besonderen Bedeutung ist. In dem Lamellenlager können noch Bohrungen für eine Verdrehsicherung des Lamellenaussteifungsprofils angeordnet sein, zwei weitere Bohrungen dienen der Befestigung des Lamellenlagers an der Lamelle, sie liegen im Bereich des in der Quererstreckung der Lamelle gesehen vorderen und hinteren Lamellenaussteifungsprofils. Die Befestigung erfolgt durch einfaches Verschrauben.

In besonders vorteilhafter Weise sind in der Lamelle im Endbereich der Quererstreckung aus der oberen Fläche und der unteren Fläche samt den jeweils herangezogenen abgewinkelten Flächen Endkammern zur Aufnahme jeweils eines Lamellenaussteifungsprofiles gebildet. Durch diese Ausgestaltung werden in der Lamelle Endkammern gebildet, in die die Lamellenaussteifungsprofile eingeführt werden. Es ergibt sich dabei ein Profil, das die Stabilität der Lamelle noch erhöht und in das die Einführung der Aussteifungsprofile leicht möglich ist und über die die Lamellenlager angeschlossen werden können.

Eine Weiterführung ist bezüglich der Lamellenlager dadurch gekennzeichnet, daß die geschlossene Grundplatte der Lamellenlager nach oben über den die Lamelle umgreifenden Teil in ihrer Längserstreckung keilförmig verlängert ist, so daß dieser den aus den Stegen gebildeten, die Lamellen umgreifende Teil des Lamellenlagers überragende Abschnitt im eingebauten, geschlossenen Zustand der Lamellen eine waagrechte Verbindung zwischen der vorhergehenden und der nachfolgenden Lamelle bildet. Dadurch wird wirkungsvoll verhindert, daß z. B. bei Wind Regen in die Anordnung geblasen wird, außerdem entsteht ein ästhetisch besonders gutes Bild der Jalousie.

Gemäß einer noch weiteren Ausgestaltung weist das schwenkachsenseitige Lamellenaussteifungsprofil eine Kontur entsprechend der des Endfeldes in der Lamelle auf, in der Quererstreckung an der einen Seite eine Ausnehmung zur Aufnahme eines Achsbolzens und an der anderen Seite eine weitere Ausnehmung zur Aufnahme einer Verschraubung, und der Verbindungssteg ist schmal gehalten. Dabei sind gemäß dieser Weiterführung an der den Achsbolzen aufnehmenden Ausnehmung kurze nach innen gerichtete Zacken und an der weiteren Ausnehmung nach außen gerichtete halbkreisförmige Kanäle zur Spanaufnahme angeformt. Dabei weist das schwenkachsenferne Lamellenaussteifungsprofil eine Kontur entsprechend der des Endfeldes in der Lamelle in Form eines rechtwinkligen Dreieckes mit einer dem einen Schenkel des rechten Winkels gegenüberliegenden verkürzten Seite und einer Ausnehmung mit Spanableitkanälen zur Aufnahme einer Verschraubung auf. Über diese Verschraubung, die in gleicher Weise auch bei dem schwenkachsseitigen Profil ausgebildet ist, wird das Lamellenlager mit der Lamelle verbunden. Die beim Einschrauben der Schrauben in das vorzugsweise aus Aluminium gefertigte Profil anfallenden Späne können durch an die Ausnehmung angeformte, halbkreisförmige Kanäle abgeführt werden, ohne den Bohrvorgang zu behindern.

Gemäß einer noch weiteren Ausgestaltung überragen die Lamellenaussteifungsprofile die Lamelle beidseits, und zwischen Lamelle und Lamellenlager ist ein elastisches Zwischenstück angeordnet. Dieses elastische Zwischenstück wirkt dichtend zwischen der schwimmend auf den Lamellenaussteifungsprofilen angeordneten Lamelle und der Schubstange.

Bei der erfindungsgemäßen Anordnung kann durch das nach unten erfolgende Verschwenken der Lamellen auf eine seitliche Abdichtung zwischen Lamelle und Rahmen gegen seitliches Eindringen von Wasser im geschlossenen Zustand der Lamellen verzichtet werden, da gemäß einer besonders zweckmäßigen Weiterbildung der Anordnung der Rahmen einen das Lamellenlager samt den Endbereich der Lamelle überragenden Quersteg mit angeformtem Profil aufweist, wobei das Profil zur Aufnahme einer Anlaufdichtung ausgebildet ist, die zwischen Lamelle und Rahmenwandsteg wirkt. Diese Anlaufdichtung ist ein bekanntes Dichtelement und ist leicht in das Rahmenprofil einsetzbar und kann so angeordnet sein, daß es durch die beim Anlaufen der Lamelle gegen die relativ weiche Dichtung auftretende Verformung der Dichtung diese auch an dem entsprechenden Rahmenabschnitt zur Anlage kommt. Für eine ausreichende Dichtung ist aber alleine die Wirkung der Dichtung auf die Lamelle entscheidend und ausreichend.

Da das Verschwenken der Lamellen durch die Schubstange erfolgt und diese über eine Traverse eingeleitet wird, ist der Anschluß der Traverse an die Schubstange besonders wichtig. Dies um so mehr, als der Angriff der Verstellmechanik in der Regel ein pneumatisches, aus Zylinder und Kolben bestehendes Bauteil an der Traverse außermittig erfolgt und ein Dreh-/Kippmoment auftritt. Gemäß einer zweckmäßigen, bevorzugten Ausführung erfolgt der Anschluß der Traverse an die Schubstange über aus der Schubstange rechtwinklig herausgebogene Haltelappen. Um diese "Einstückigkeit" zwischen Schubstange und den herausgebogenen Haltelappen zu erreichen, weist gemäß einer Weiterführung die Schubstange im Anschlußbereich der Traverse eine sich kreuzende Diagonalschlitzung auf, wobei die Länge der Diagonalen gleich der Länge der Innendiagonalen der Traverse ist und zum Anschluß der Traverse die durch Schlitzung gebildeten Lappen rechtwinklig abgebogen und in die Traverse eingeführt und mit ihr lösbar verbunden werden. Hierdurch entsteht eine besonders gute und feste Verbindung, wobei die aufgebogenen Haltelappen mit der Traverse verschraubt werden. Bei dieser Ausgestaltung erfolgt die Verstellung der Lamellen in bekannter Weise durch eine zwischen einem Festlager und der Traverse angeordneten Verstellmechanik, und diese Verstellmechanik besteht aus einer pneumatisch betätigbaren Hubstange samt Hubzylinder, die pendelbeweglich in dem Festlager angeordnet ist, wobei die Hubstange an ein Lager der Traverse angeordnet ist.

Die Unteransprüche weisen zumindest teilweise Merkmale auf, die auch selbständig oder in Kombination schutzfähig sind.

Anhand der beigefügten Figuren wird die Erfindung einschließlich Weiterbildungen erläutert. Diese zeigen ein Ausführungsbeispiel. Es zeigt:
- Fig. 1: einen Querschnitt durch eine Seite der Anordnung,
- Fig. 2: einen Schnitt durch die Lamellen mit Verstellmechanik,
- Fig. 3: Ansicht eines Lamellenlagers,
- Fig. 4: Ansicht "B" von Fig. 3,
- Fig. 5: Schnitt A-A von Fig. 3,
- Fig. 6: Seitenansicht der Lamelle,
- Fig. 7: das Lamellenaussteifungsprofil, schwenkachsenfern,
- Fig. 8: das Lamellenaussteifungsprofil, schwenkachsenseitig.

In der Figur 1 ist ein umlaufender Rahmen 1 einer Belüftungsanordnung mit Jalousien gezeigt. Dieser Rahmen 1 sitzt mit seinem Rahmenfuß 2 auf einem Anschlußelement 3 auf. Dieser, ein Gehäuse bildender, umlaufender, aus paarweise gegenüberliegenden Seiten gebildete Rahmen 1 ist in dem Bereich, in dem die Lamellen 4 angeordnet sind, nach innen abgesetzt mit dem zurückgesetzten Abschnitt 5, an den als oberer Abschluß ein jochförmiger Quersteg 6, das Lamellenlager 7 übergreifend angeordnet, z. B. angeformt ist. Ein weiteres Rahmenteil 8 ist in den Rahmen 1 übergreifend aufgesetzt. An dem Quersteg 6 ist ein Profil 9 angeformt, das eine Anlaufdichtung 10 trägt. Diese übergreift das Lamellenlager 7 und überdeckt den Ausdehnungsspalt 11, in dem ein Dichtelement angeordnet sein kann. Das in den Figuren 3, 4 und 5 dargestellte und dort beschriebene Lamellenlager 7 ist an der Lamelle 4 stirnseitig, diese mit den angeformten Stegen 12 und 13 übergreifend angeordnet und führt den in das Lamellenaussteifungsprofil 14 ragenden Achsbolzen 15, der die Schwenkachse bildet (statt zweier Achsbolzen kann noch eine durchgehende Welle eingesetzt werden), der in den zurückgesetzten Abschnitt 5 des Rahmens 1 befestigt ist. Ein besonderer Lagerbock ist hierbei in der Regel nicht erforderlich. An dem Lamellenlager 7 ist ein Flansch 16 angeformt mit einem ebenfalls angeformten Auge 17, durch das hindurch die Befestigung des Achsbolzens 18 mit der Schubstange 19 erfolgt. Die Verstellung der Lamelle 4 erfolgt über diese Schubstange 19. Hierzu ist eine Traverse 20 zwischen den beiden Schubstangen 19 angeordnet. Die Verbindung von Traverse 20 mit der Schubstange 19 erfolgt durch eine Verschraubung 21, mit aus der Schubstange herausgebogenen Haltelappen. Diese Haltelappen 22 weisen eine Dreieckform auf, die sich dadurch ergibt, daß an der Anschlußstelle die Schubstange 19 diagonal eingeschnitten ist und die Lappen herausgebogen sind. Ein zwischen dem Rahmenfuß 2 und dem Anschlußelement 3 angeordnetes U-Profil 23 mit vorzugsweise einem längeren Schenkel an der der Gebäudeöffnung zugewandten Seite bildet eine Wasserabführrinne 24.

In Figur 2 ist ein Schnitt durch mehrere in geschlossener Stellung befindliche Lamellen einschließlich der Verstellmechanik gezeigt. Dabei ist ebenfalls die Offenstellung eingezeichnet. In dieser Figur 2 ist besonders deutlich zu erkennen, daß jede Lamelle 4 mit ihrem in der Quererstreckung vorderen schwenkachsenfernen Ende das schwenkachsennahe Ende der jeweils voran angeordneten Lamelle 4 untergreift, so daß ein Öffnen durch Verschwenken nach unten möglich ist und damit ein Öffnen ohne Hubarbeit zu leisten und sogar unter Ausnutzung der Last für den Öffnungsvorgang. Es ist ferner dargestellt, wie die beiden Lamellenaussteifungsprofile 14a, 14b in die Endfelder der Lamelle 4 eingesetzt sind. Die Verstellung der Lamellen 4 erfolgt über eine Verstellmechanik 25 mit einem Zylinder 26 und einer Hubstange 27. Diese Verstellmechanik 25 ist in bekannter Weise in einem Festlager 28 an dem oberen Abschnitt des Rahmens 1 pendelbeweglich angeordnet. Beim Ausfahren der Hubstange 27 aus dem Zylinder 26 verschiebt diese die Schubstange 19, die über die Flansche 16 auf die Lamellen 4 wirkt. Hierzu ist die Hubstange 27 pendelbeweglich an einem aus zwei parallelen Flanschen 29 mit einem Querbolzen gebildeten Lager 30 angelenkt. Diese Flansche 29 samt Lager 30 sind an der Traverse 20 fest angeordnet. Die Verstellung der Lamellen 4 kann dabei entweder über eine zentrale oder dezentrale Verstellmechanik 25 erfolgen oder über zwei oder mehrere parallel zueinander angeordnete Verstellmechaniken. Im Fall der zentralen Anordnung ist die Verstellmechanik 25 in etwa der Mitte der Traverse 20 angeordnet, im Fall der parallelen Anordnung an den Seiten. Im letzteren Fall der parallelen Anordnung können die Lager 30 unmittelbar an der jeweiligen (rechten und linken) Schubstange 19 angeordnet sein. Die Betätigung der Verstellmechanik 25 kann pneumatisch oder elektrisch erfolgen, jeweils kann eine Umschaltung für eine Öffnung oder ein Schließen von Hand vorgesehen sein. Für die Pneumatikanordnung kann das Medium, z. B. CO₂, aus einem vorhandenen Netz entnommen werden oder aus z. B. in einem Alarmkasten angeordneten CO₂-Flaschen. Damit ist diese Einrichtung auch für Rauch- und Wärmeabzug im Brandfall geeignet. Die Schaltung kann auch so ausgelegt sein, daß im Falle des Ausfalls der Antriebsenergie die Lamellen entweder verriegelt werden, falls ein Öffnen verhindert werden soll, oder daß sie nach innen öffnen, falls ein Öffnen erforderlich ist. Da zum Rauch- und Wärmeabzug in den weitaus meisten Fällen ein Öffnen der Lamellen erforderlich ist, ist die erfindungsgemäße Anordnung die bisher einzige geeignete Ausführung, da sie allein durch Verschwenken nach innen öffnet, damit aber auch im Notfall unter der Wirkung des Eigengewichtes evtl. mit Unterstützung einer aufliegenden Last gegen die bei allen bekannten Anordnungen beim Öffnen zusätzliche Hubarbeit geleistet werden muß.

In den Figuren 3 bis 5 ist ein Ausführungsbeispiel eines vorzugsweise aus Aluminium gefertigten Lamellenlagers 7 dargestellt. Dabei zeigt Figur 3 eine Ansicht auf die Seite mit den angeformten Stegen 12, 13 und dem Auge 17 und damit auf die Seite, die die Lamelle 4 umgreift. Das Lamellenlager besteht aus einer der Kontur der Lamelle angepaßten Grundplatte mit nahezu umlaufenden Stegen 12, 13 und einem außermittig angeformten Flansch 16. Der obere Steg 12 verläuft bis zu dem schwenkachsenfernen Endbereich 31 waagrecht und ist dann in Richtung auf den unteren Steg 13 abgewinkelt und geht in einen nahezu halbkreisförmigen Endabschnitt 32 über. Der untere Steg 13 verläuft ebenfalls zunächst waagrecht unter Einschluß des schwenkachsenseitig angeordneten Flansches 16 und ist im Endbereich 31 nach oben geführt und endet etwa parallel des Abschnittes 32 des oberen Steges 12. Auf der Oberseite der Grundplatte oberhalb des oberen Steges 12 ist ein keilförmiger überragender Abschnitt 33 als Verlängerung der Grundplatte angeformt, der im geschlossenen Zustand der Lamellen 4 einen etwa waagrechten Abschluß im Seitenbereich der Lamellen 4 bildet und gegen Anblaswassereintritt schützt. Der angeformte Flansch 16 weist im Auge 17 eine Ausnehmung 34 zur Aufnahme des Achsbolzens 18 auf. In der Grundplatte ist schwenkachsenseitig eine Ausnehmung 35 zur Aufnahme des Achsbolzens 15 eingebracht und benachbart eine Bohrung 36a für die Verschraubung des Lamellenlagers 7 mit der Lamelle 4. An der schwenkachsenfernen Seite ist eine weitere Bohrung 36b ebenfalls für die Verschraubung des Lamellenlagers 7 mit der Lamelle 4 eingebracht mit einem Sicherungsnocken 37, benachbart hierzu kann noch ein weiterer Nocken 38 als zusätzliche Verdrehsicherung für das in diesem Endbereich 31 einzusetzende Lamellenaussteifungsprofil 14a angeordnet sein.

In Figur 6 ist eine Lamelle 4 in Seitenansicht dargestellt. Diese vorzugsweise aus transparentem oder tranzluzentem Kunststoff hergestellte Lamelle 4 besteht aus einer oberen Fläche 39 und einer im wesentlichen hierzu parallelen unteren Fläche 40, die durch Stege 41 verbunden sind. In dem schwenkachsenfernen Endbereich 31 (es wurde die gleiche Positionsnummer wie in der Beschreibung des Lamellenlagers 7 gewählt) ist die obere Fläche 39 in einem abgewinkelten Abschnitt 42 in Richtung auf die untere Fläche 40 abgewinkelt und geht sodann über einen annähernd halbkreisförmigen Abschnitt 43, an den sich ein leicht nach innen geneigter senkrechter Abschnitt 44 mit einem nach innen gerichteten Endabschnitt 45 anschließt. Dieser Endbereich 31 bildet in seinem geschlossenen Abschnitt die schwenkachsenferne Endkammer 46. Der von dem abgewinkelten Abschnitt 42, dem halbkreisförmigen Abschnitt 43, dem senkrechten Abschnitt 44 und dem Endabschnitt 45 gebildete Raum dient zur Wasserableitung bei geöffneter Lamelle 4. Schwenkachsenseitig ist der Endbereich 47 durch Heranführen der unteren Fläche 40 in einem abgewinkelten Abschnitt 48, einem folgenden, zur oberen Fläche 39 parallelen Abschnitt 49, einem nahezu runden Abschnitt 50 und einem äußeren Ansatz 51 gebildet, wobei in dem äußeren Ansatz 51 eine Dichtung 52 (Figur 2) eingesetzt ist, die sich über die gesamte Längserstreckung der Lamelle 4 einschließlich Lamellenlager 7 erstreckt. Dieser Endbereich 47 bildet in dem geschlossenen Bereich die schwenkachsenseitige Endkammer 53.

Figur 7 zeigt eine Seitenansicht des schwenkachsenfernen Lamellenaussteifungsprofils 14a. Es ist in seinem Querschnitt etwa dreieckig mit einer verkürzten Seite und ist so der Endkammer 46 der Lamelle 4 angepaßt. Mehrere halbkreisförmige Ausnehmungen 54 dienen der Gewichtsverminderung dieses vorzugsweise aus Aluminium gefertigten Bauteiles und erleichtern durch Verringerung der Anlageflächen in der Endkammer 46 das Einführen dieses sich über die gesamte Länge der Lamelle 4 erstreckenden Bauteiles. In der Ausnehmung 55 an der verkürzten Seite des Profils 14a kann eine in Figur 3 gezeigte Verdrehsicherung 38 ragen. Dieses Lamellenaussteifungsprofil 14a weist eine Ausnehmung 56 auf, über welche die Verschraubung der Lamelle 4 mit dem Lamellenlager 7 erfolgt. In dieser Ausnehmung 56 sind halbkreisförmige Ausbuchtungen als Spanableitkanäle 57 angebracht, um das Eindringen der Verschraubung in das Aluminium-Bauteil zu vereinfachen und ein "Schmieren" des Gewindes zu verhindern.

Figur 8 zeigt das in der schwenkachsenseitigen Endkammer 53 eingebrachte Lamellenaussteifungsprofil 14b. Es ist der Form dieser Endkammer 53 entsprechend ausgebildet und vorzugsweise aus Aluminium gefertigt. Es ist an der einen Seite mit einer Ausnehmung 58 versehen. In diese Ausnehmung ragen angeformte Zacken 59, die ein Festhalten des in diese Ausnehmung 58 eingeführten Achsbolzens 15 bewirken, wobei über diesen Achsbolzen 15, der die Schwenkachse bildet, das Verschwenken der Lamelle 4 erfolgt. In der anderen Seite des Lamellenaussteifungsprofils 14b ist, wie in dem Lamellenaussteifungsprofil 14a, eine Ausnehmung 60 mit angeformten Spanabfuhrkanälen 61 angeordnet. Der Verbindungssteg 62 zwischen dem Abschnitt mit der Ausnehmung 58 und dem Abschnitt mit der Ausnehmung 60 ist entsprechend dem Lamellenprofil schmal gehalten.

## Patentansprüche

1. Jalousie zur Abdeckung von Lüftungsöffnungen in Gebäuden in senkrechter, geneigter bis horizontaler Anordnung mit einzelnen in sich starren, drehbeweglich angeordneten Lamellen (4) in doppelwandiger Ausführung, die jeweils stirnseitig in einem die Jalousie begrenzenden Rahmen gelagert und mit einer die Drehbewegung bewirkenden Schubstange (19) verbunden sind, mit einer die Schubstangen verbindenden Traverse (20), an die eine Verstellmechanik (25) angreift, wobei sich die Lamellen in geschlossenem Zustand an ihren Längsseiten überlappen und in diesem Bereich eine elastische Dichtung aufweisen, wobei jede der Lamellen stirnseitig von einem Lamellenlager (7) umgriffen ist, das einen von der Lamelleninnenseite wegweisenden Flansch (16) zum Anschluß an die jeweilige Schubstange aufweist,
dadurch gekennzeichnet,
daß jede der Lamellen (4) über ein im Querschnitt in Höhe der aus einen Achsbolzen (15) gebildeten Schwenkachse in der Lamelle (4) angeordnetes, schwenkachsennahes Lamellenaussteifungsprofil (14b) und ein an dem im Querschnitt entgegengesetzten Ende in der Lamelle (4) angeordnetes, schwenk- achsenfernes Lamellenaussteifungsprofil (14a) mit dieser verbunden ist, und daß der Flansch (16) außermittig, in Richtung auf die Schwenkachse (15) versetzt an dem Lamellenlager (7) angeformt ist und der Anschluß an den Rahmen (1) über das schwenkachsenseitige Lamellenversteifungsprofil (14b) erfolgt und zwischen den Schubstangen (19) eine Traverse (20) zur Aufnahme der Verstellmechanik (25) angeordnet ist.

2. Jalousie nach Anspruch 1, dadurch gekennzeichnet, daß die Lamelle (4) aus einer oberen Fläche (39) und einer parallelen unteren Fläche (40) besteht, die durch Stege (41) miteinander verbunden sind, wobei im Querschnitt gesehen die obere Fläche (39) in ihrem Endbereich (31) einen in Richtung bis auf die untere Fläche (40) abgewinkelten Abschnitt (42) aufweist und sodann annähernd halbkreisförmig wieder nach oben verläuft in einen senkrechten, leicht nach innen gerichteten Abschnitt (44), der einen nach innen gerichteten Endabschnitt (45) aufweist, daß ferner die untere Fläche (40) an der entgegengesetzten Seite in ihrem Endbereich (47) in Richtung auf die obere Fläche (39) abgewinkelt ist, sodann nach einem zur oberen Fläche (39) parallelen Abschnitt (49) einen im wesentlich runden Abschnitt (50) mit einem äußeren Ansatz (51) zur Aufnahme eines Dichtelementes (52) abschließt.

3. Jalousie nach Anspruch 2, dadurch gekennzeichnet, daß die jeweils eine geschlossene Grundplatte aufweisenden Lamellenlager (7), die die jeweilige Stirnseite der Lamelle (4) mit Stegen (12, 13) umgreifen, im wesentlichen dem Lamellenprofil angepaßt sind, jedoch den abgewinkelten Abschnitt (42) in dem einen Endbereich der Lamelle (4) nur in etwa dem unteren Drittel umgreift und an der Seite der unteren Fläche (40) der Lamelle (4) einen Flansch (16) mit einer Ausnehmung (34) zur Aufnahme eines Achsbolzens (18) aufweist, wobei dieser Flansch (16) außermittig schwenkachsenseitig angeordnet ist und in den Endbereichen des Lamellenlagers (7) Bohrungen (36a, 36b) zur lösbaren Verbindung mit den Lamellenaussteifungsprofilen (14a u. 14b) vorgesehen sind.

4. Jalousie nach Anspruch 1, 2 oder 3, dadurch gekennzeichnet, daß in der Lamelle (4) im Endbereich der Quererstreckung aus der oberen Fläche (39) und der unteren Fläche (40) samt den jeweils herangezogenen abgewinkelten Flächen (42, 48) Endkammern (46, 53) zur Aufnahme jeweils eines Lamellenaussteifungsprofiles (14a, 14b) ausgebildet sind.

5. Jalousie nach Anspruch 3, dadurch gekennzeichnet, daß im Querschnitt gesehen die geschlossene Grundplatte der Lamellenlager (7) außenseitig über den die Lamelle (4) umgreifenden Teil in ihrer Längserstreckung keilförmig verlängert ist, so daß dieser den aus den Stegen (12, 13) gebildeten, die Lamellen umgreifende Teil des Lamellenlagers überragende Abschnitt (33) im eingebauten, geschlossenen Zustand der Lamellen (4) eine durchgehende Vorderkante zwischen der vorhergehenden und der nachfolgenden Lamelle bildet.

6. Jalousie nach einem der Ansprüche 1 bis 5, dadurch gekennzeichnet, daß das schwenkachsenseitige Lamellenaussteifungsprofil (14b) eine Kontur entsprechend der Endkammer (53) in der Lamelle (4) aufweist, in der Quererstreckung an der einen Seite eine Ausnehmung (58) zur Aufnahme eines Achsbolzens und an der anderen Seite eine weitere Ausnehmung (60) zur Aufnahme einer Verschraubung aufweist und daß ein zwischen den beiden Seiten angeordneter schmaler Verbindungssteg (62) vorgesehen ist.

7. Jalousie nach Anspruch 6, dadurch gekennzeichnet, daß die Ausnehmung (58) kurze nach innen gerichtete Zacken (59) und an der weiteren Ausnehmung (60) nach außen gerichtete halbkreisförmige Kanäle (61) zur Spanaufnahme angeformt sind.

8. Jalousie nach einem der Ansprüche 1 bis 5, dadurch gekennzeichnet, daß das schwenkachsenferne Lamellenaussteifungsprofil (14a) eine Kontur entsprechend der Endkammer (46) in der Lamelle (4) in Form eines rechtwinkligen Dreieckes mit einer dem einen Schenkel des rechten Winkels gegenüberliegenden verkürzten Seite und einer Ausnehmung (56) mit Spanableitkanälen (57) zur Aufnahme einer Verschraubung ausgebildet ist.

9. Jalousie nach einem der Ansprüche 1 bis 8, dadurch gekennzeichnet, daß die Lamellenaussteifungsprofile (14a, 14b) die Lamelle (4) beidseits überragt und daß zwischen Lamelle (4) und Lamellenlager (7) ein elastisches Zwischenstück als Dichtung angeordnet ist.

10. Jalousie nach einem der Ansprüche 1 bis 9, dadurch gekennzeichnet, daß der Rahmen (1) einen das Lamellenlager (7) samt den Endbereich der Lamelle (4) überragenden Quersteg mit angeformtem Profil (9) aufweist, wobei das Profil (9) zur Aufnahme einer Anlaufdichtung (10) ausgebildet ist, die zwischen Lamelle (4) und Rahmenabschnitt (5) wirkt.

11. Jalousie nach einem der Ansprüche 1 bis 10, dadurch gekennzeichnet, daß der Anschluß der Traverse (20) an die Schubstange (19) über aus der Schubstange (19) rechtwinklig herausgebogene Halterungen (22) erfolgt.

12. Jalousie nach Anspruch 11, dadurch gekennzeichnet, daß die Schubstange (19) im Anschlußbereich der Traverse (20) eine sich kreuzende Diagonalschlitzung aufweist, wobei die Länge der Diagonalen gleich der Länge der Innendiagonalen der Traverse (20) ist und daß zum Anschluß der Traverse (20) die durch Schlitzung gebildeten Lappen (22) rechtwinklig abgebogen, in die Traverse (20) eingeführt und mit ihr lösbar verbunden werden.

13. Jalousie nach einem der Ansprüche 1 bis 12, dadurch gekennzeichnet, daß die Verstellung der Lamellen (4) in bekannter Weise durch eine zwischen einem Festlager (28) und der Traverse (20) angeordneter Verstellmechanik (25) erfolgt.

14. Jalousie nach Anspruch 13, dadurch gekennzeichnet, daß die Verstellmechanik (25) aus einer pneumatisch betätigbaren Hubstange (27) samt Hubzylinder (26) besteht, die pendelbeweglich in dem Festlager (28) angeordnet ist, wobei die Hubstange (27) an ein Lager (30) der Traverse (20) angeordnet ist.

## Claims

1. Blind for covering venting openings in buildings, in a perpendicular, inclined to horizontal arrangement, having individual rotationally movably arranged slats (4) which are rigid per se and are of double-walled construction, are each mounted on the end side in a frame delimiting the blind and are connected to a push rod (19) effecting the rotary movement, and having a cross-bar (20) which connects the push-rods and on which an adjustment mechanism (25) acts, the slats overlapping at their longitudinal sides in the closed state and having in this region a resilient seal, each of the slats being surrounded on the end side by a slat bearing (7) which has a flange (16) pointing away from the slat inside for connection to the respective push rod, characterized in that, by way of a slat reinforcing profiled section (14b) which is arranged in the cross-section at the height of the pivot axis in the slat (4), formed by an axial pin (15), and is close to the pivot axis, and by a slat reinforcing profiled section (14a) which is arranged in the slat (4) at the opposite end in the cross-section and is remote from the pivot axis, each of the slats (4) is connected to this slat reinforcing profiled section (14a), and in that the flange (16) is integrally formed on the slat bearing (7), offset eccentrically in the direction of the pivot axis (15), and the connection to the frame (1) is made by way of the slat reinforcing profiled section (14b) on the pivot axis side, and a cross-bar (20) is arranged between the push rods (19) for receiving the adjustment mechanism (25).

2. Blind according to Claim 1, characterized in that the slat (4) comprises an upper surface (39) and a parallel lower surface (40), and these are connected to one another by webs (41), the upper surface (39) having in its end region (31), as seen in cross-section, a portion (42) which is angled in the direction towards and down to the lower surface (40) and then runs upwards again approximately in the shape of a semi-circle into a perpendicular, slightly inwardly directed portion (44) which has an inwardly directed end portion (45), in that furthermore the lower surface (40) is angled at the opposite side in its end region (47) in the direction towards the upper surface (39), then, following a portion (49) which is parallel to the upper surface (39), terminates in a substantially round portion (50) having an outer extension piece (51) for receiving a sealing element (52).

3. Blind according to Claim 2, characterized in that the slat bearings (7), which each have a closed base plate and which surround the respective end side of the slat (4) by means of webs (12, 13) are substantially matched to the slat profiled section but surround the angled portion (42) in the one end region of the slat (4) only in approximately the lower third, and on the side of the lower surface (40) of the slat (4) have a flange (16) with a cutout (34) for receiving an axial pin (18), this flange (16) being arranged eccentrically on the pivot axis side and bores (36a, 36b) being provided in the end regions of the slat bearing (7) for detachable connection to the slat reinforcing profiled sections (14a and 14b).

4. Blind according to Claim 1, 2 or 3, characterized in that end chambers (46, 53) are constructed in the slat (4) in the end region of the transverse extent from the upper surface (39) and the lower surface (40) together with the respectively adjoining angled surfaces (42, 48), for receiving in each case one slat reinforcing profiled section (14a, 14b).

5. Blind according to Claim 3, characterized in that, as seen in cross-section, the closed base plate of the slat bearing (7) is lengthened in the manner of a wedge in its longitudinal extent on the outside beyond the part surrounding the slat (4), so that this portion (33) projecting above the part of the slat bearing formed from the webs (12, 13) and surrounding the slats forms, in the installed, closed state of the slats (4), a continuous front edge between the preceding and the following slat.

6. Blind according to one Claims 1 to 5, characterized in that the slat reinforcing profiled section (14b) on the pivot axis side has a contour corresponding to the end chamber (53) in the slat (4) and has in the transverse extent on the one side a cutout (58) for receiving an axial pin and on the other side a further cutout (60) for receiving a screw fitting, and in that a narrow connection web (62) arranged between the two sides is provided.

7. Blind according to Claim 6, characterized in that the cutout (58) has short, inwardly directed teeth (59), and outwardly directed semi-circular channels (61) are integrally formed on the further cutout (60) for receiving slivers.

8. Blind according to one of Claims 1 to 5, characterized in that the slat reinforcing profiled section (14a) remote from the pivot axis has a contour corresponding to the end chamber (46) in the slat (4) in the form of a right-angled triangle having one side opposite the one leg of the right angle shortened and a cutout (56) having sliver removing channels (57) for receiving a screw fitting.

9. Blind according to one of Claims 1 to 8, characterized in that the slat reinforcing profiled sections (14a, 14b) project above the slat (4) on both sides, and in that a resilient spacer is arranged between the slat (4) and the slat bearing (7) as a seal.

10. Blind according to one of Claims 1 to 9, characterized in that the frame (1) has a transverse web which projects beyond the slat bearing (7) together with the end region of the slat (4) and has an integrally formed profiled section (9), the profiled section (9) being constructed to receive a run-up seal (10) which acts between the slat (4) and the frame portion (5).

11. Blind according to one of Claims 1 to 10, characterized in that the cross-bar (20) is connected to the push rod (19) by way of mountings (22) which are bent out of the push rod (19) at right angles.

12. Blind according to Claim 11, characterized in that the push rod (19) has, in the connection region of the cross-bar (20), an intersecting diagonal slot arrangement, the length of the diagonal being equal to the length of the internal diagonal of the cross-bar (20), and in that, to connect the cross-bar (20), the tabs (22) formed by slotting are bent at right angles, inserted into the cross-bar (20) and detachably connected thereto.

13. Blind according to one Claims 1 to 12, characterized in that the slats (4) are adjusted in known manner by an adjustment mechanism (25) arranged between a fixed bearing (28) and the cross-bar (20).

14. Blind according to Claim 13, characterized in that the adjustment mechanism (25) comprises a pneumatically actuable displacement rod (27) which is associated with a displacement cylinder (26) and which is arranged to move to and fro in the fixed bearing (28), the displacement rod (27) being arranged on a bearing (30) of the cross-bar (20).

## Revendications

1. Jalousie pour couvrir des ouvertures d'aération dans des bâtiments, disposées en disposition verticale, inclinée ou horizontale, comprenant plusieurs lamelles (4) à double paroi rigides en soi et disposées de façon rotative, qui sont chaque fois montées par leurs extrémités dans un cadre délimitant la jalousie et qui sont reliées à une bielle (19) produisant le mouvement de rotation, comprenant également une traverse (20) reliant les bielles entre elles, à laquelle est relié un mécanisme de réglage (25), sachant que lorsque les lamelles sont en position fermée, elles se chevauchent sur leurs côtés longitudinaux et présentent dans cette zone un joint élastique, sachant également que chaque lamelle est entourée sur le devant par un support (7) de lamelle qui présente une bride (16) faisant saillie du côté intérieur de la lamelle pour raccorder chaque fois cette dernière à la bielle, caractérisée en ce que chacune des lamelles (4) est reliée à celle-ci par l'intermédiaire d'un profilé de raidissement de lamelle (14b) proche de l'axe de pivotement et disposé, vu en coupe transversale, dans la lamelle (4) à la hauteur de l'axe de pivotement formé par un pivot (15) et par l'intermédiaire d'un profilé de raidissement de lamelle (14a) éloigné de l'axe de pivotement et disposé, vu en coupe transversale, dans la lamelle (4) sur l'extrémité opposée, en ce que la bride (16) excentrée vers l'axe de pivotement (15) est réalisée sur le support (7) de lamelle, en ce que le raccord au cadre (1) se fait par l'intermédiaire du profilé de raidissement de lamelle (14b) situé du côté de l'axe de pivotement et en ce qu'une traverse (20) destinée à supporter le mécanisme de réglage (25) est disposée entre les bielles (19).

2. Jalousie selon la revendication 1, caractérisée en ce que la lamelle (4) se compose d'une surface (39) supérieure et d'une surface (40) inférieure parallèle à cette dernière qui sont reliées entre elles par des entretoises (41), sachant que, vue en coupe transversale, la surface (39) supérieure présente dans sa zone d'extrémité (31) une partie (42) recourbée jusque vers la surface (40) inférieure puis s'étendant de nouveau approximativement en forme de demicercle vers le haut pour former une partie (44) légèrement orientée vers l'intérieur qui présente une partie terminale (45) recourbée vers l'intérieur, en ce qu'en outre à l'extrémité opposée, la surface (40) inférieure est courbée dans sa partie terminale (47) vers la surface (39) supérieure, puis, après avoir formé une partie (49) parallèle à la surface (39) supérieure, se termine par une partie (50) essentiellement ronde comportant un talon (51) extérieur destiné à recevoir un élément d'étanchéité (52).

3. Jalousie selon la revendication 2, caractérisée en ce que les supports (7) de lamelle présentant chaque fois une plaque de base et entourant chaque côté d'extrémité de la lamelle (4) par des ailes (12, 13) sont dans l'ensemble adaptés au profil des lamelles, mais n'entourent la partie (42) courbée dans l'une des parties terminales de la lamelle (4) que sur le tiers inférieur environ et présentent sur le côté de la surface (40) inférieure de la lamelle (4) une bride (16) munie d'un évidement (34) destiné à recevoir un pivot (18), sachant que cette bride (16) est disposée excentrée du côté de l'axe de pivotement et que dans les zones d'extrémité du support (7) de lamelle sont prévus des perçages (36a, 36b) pour relier ce dernier de manière amovible aux profilés de raidissement de lamelle (14a et 14b) .

4. Jalousie selon la revendication 1, 2 ou 3, caractérisée en ce que la surface (39) supérieure et la surface (40) inférieure ainsi que des deux surfaces (42, 48) courbées rapprochées forment, dans la zone d'extrémité de l'étendue transversale de la lamelle (4), des logements d'extrémité (46, 53) destinés à recevoir chacun un profilé de raidissement de lamelle (14a, 14b).

5. Jalousie selon la revendication 3, caractérisée en ce que, vue en coupe, la plaque de base fermée des supports (7) de lamelle est prolongée en forme de clavette à l'extérieur, sur son étendue longitudinale par la partie entourant la lamelle (4), si bien que, lorsque les lamelles (4) sont montées et fermées, cette partie (33) faisant saillie de la partie du support de lamelle entourant les lamelles et constituée par les ailes (12, 13) forme une arête avant continue entre la lamelle précédente et la lamelle suivante.

6. Jalousie selon l'une des revendications 1 à 5, caractérisée en ce que le profilé de raidissement de lamelle (14b) situé du côté de l'axe de pivotement présente un contour correspondant à celui du logement d'extrémité (53) dans la lamelle (4), présente sur l'un des côtés de son étendue transversale un évidement (58) destiné à recevoir un pivot et sur l'autre côté un autre évidement (60) destiné à recevoir un raccord à vis, et en ce qu'est prévue une mince barrette de liaison (62) disposée entre les deux côtés.

7. Jalousie selon la revendication 6, caractérisée en ce que l'évidement (58) présente de petites dents (59) tournées vers l'intérieur et en ce que des canaux (61) semi-circulaires orientés vers l'extérieur sont réalisés dans l'autre évidement (60) pour recueillir les copeaux.

8. Jalousie selon l'une des revendications 1 à 5, caractérisée en ce que le profilé de raidissement de lamelle (14a) éloigné de l'axe de pivotement présente un contour correspondant au logement d'extrémité (46) dans la lamelle (4) et est réalisé sous la forme d'un triangle rectangle comprenant un côté plus court opposé à l'un des côtés de l'angle droit et un évidement (56) muni de canaux pour l'enlèvement des copeaux (57) destiné à recevoir un raccord à vis.

9. Jalousie selon l'une des revendications 1 à 8, caractérisée en ce que les profilés de raidissement de lamelle (14a, 14b) font saillie des deux côtés de la lamelle (4), et en ce qu'une pièce intercalaire est disposée en tant que joint entre la lamelle (4) et le support (7) de lamelle.

10. Jalousie selon l'une des revendications 1 à 9, caractérisée en ce que le cadre (1) présente une entretoise munie d'un profilé (9) qui dépasse du support (7) de lamelle ainsi que la zone d'extrémité de la lamelle (4), sachant que le profilé (9) est réalisé pour recevoir une garniture d'arrêt (10) qui agit entre la lamelle (4) et la partie (5) du cadre.

11. Jalousie selon l'une des revendications 1 à 10, caractérisée en ce que la traverse (20) est raccordée à la bielle (19) par l'intermédiaire de brides de fixation (22) recourbées à angle droit sur la bielle (19).

12. Jalousie selon la revendication 11, caractérisée en ce que la bielle (19) présente dans la zone où elle est raccordée à la traverse (20) une entaille en diagonale qui s'entrecroise, sachant que la longueur des diagonales est égale à la longueur des diagonales intérieures de la traverse (20), et en ce que pour raccorder la traverse (20), les pattes (22) formées par entaillage sont recourbées à angle droit, introduites dans la traverse (20) et reliées à elle de manière amovible.

13. Jalousie selon l'une des revendications 1 à 12, caractérisée en ce que le réglage des lamelles (4) s'effectue d'une manière connue par un mécanisme de réglage (25) disposé entre un support fixe (28) et la traverse (20).

14. Jalousie selon la revendication 13, caractérisée en ce que le mécanisme de réglage (25) se compose d'une tige (27) pouvant être actionnée par un système pneumatique et d'un cylindre de levage (26) qui sont disposés de manière pivotante dans le support fixe (28), sachant que la tige (27) est disposée sur un support (30) de la traverse (20).
